# EUROPÄISCHE PATENTSCHRIFT

(11) **EP 3 424 618 B1**
(45) Veröffentlichungstag und Bekanntmachung des Hinweises auf die Patenterteilung: **10.03.2021**
(21) Anmeldenummer: 17179692.3
(22) Anmeldetag: 05.07.2017
(51) Int. Cl.: B22D 41/22, B22D 41/38

(54) **SCHIEBEVERSCHLUSS FÜR EIN METALLSCHMELZE ENTHALTENDES GEFÄSS**
SLIDING CLOSURE FOR A VESSEL CONTAINING MOLTEN METAL
FERMETURE COULISSANTE POUR UN RÉCIPIENT CONTENANT UN MÉTAL EN FUSION

(43) Veröffentlichungstag der Anmeldung: 09.01.2019
(73) Patentinhaber: Refractory Intellectual Property GmbH & Co. KG, 1100 Wien (AT)
(72) Erfinder: SCHACHER, Damian, 6034 Inwil (CH)
(74) Vertreter: Luchs, Willi

(56) Entgegenhaltungen:
- EP-B1- 0 875 320
- US-A1- 2012 037 831
- STEINER B ET AL: "Automationsloesungen fuer Pfannenschieberanwendungen", STAHL UND EISEN, VERLAG STAHLEISEN, DUSSELDORF, DE, Bd. 128, Nr. 11, 12. November 2008 (2008-11-12), Seiten 99-112, XP001519747, ISSN: 0340-4803

## Beschreibung

Die Erfindung betrifft einen Schiebeverschluss für ein Metallschmelze enthaltendes Gefäss nach dem Oberbegriff des Anspruchs 1.

Ein gattungsmässiger Schiebeverschluss ist in der Druckschrift EP 0 875 320 B1 geoffenbart, welcher dazu dient, beim Giessen den Ausfluss aus dem Gefäss zu regulieren, indem er durch Verschieben der Schiebereinheit mittels eines Linearantriebs via die Öffnungen der gegeneinander verspannten feuerfesten Verschlussplatten geöffnet, geschlossen oder gesteuert gedrosselt wird. Daher muss zunächst die Schubstange der Schiebereinheit mit der Antriebsstange des Linearantriebs gekoppelt werden. Dies erfolgt selbsttätig mit Hilfe des Linearantriebs, indem seine Antriebsstange gegen die Schubstange der Schiebereinheit verschoben wird. Nach dem Giessen wird der Linearantrieb üblicherweise aus der ihn aufnehmenden Halterung herausgezogen und verbleibt auf der Giessbühne, während das entleerte Gefäss zum Warten an einen Pfannenplatz oder dergleichen gebracht wird. Der Linearantrieb wird für eine erleichterte Montage in der Halterung seitlich in eine Führungsnut von letzterem eingeschoben, in der er während des Giessvorgangs weitgehend formschlüssig gehalten ist.

In der Druckschrift "Automationslösungen für Pfannenschieberanwendungen" ist ein automatisiertes Kuppeln des Giesszylinders mit dem Antrieb des Schiebeverschlusses offenbart, wobei die darin erläuterte "Snap-Kupplung" der oben zum gattungsmässigen Schiebeverschluss gewürdigten Kupplung entspricht.

In der Druckschrift US 2012/037831 ist eine Verschiebeeinrichtung für das Verschieben eines Schiebeverschlusses offenbart, bei der in einem Zylinder ein Kolben, ein mit diesem verbundene Hauptstange und ein am andern Ende derselben vorgesehener Kupplungskopf befestigt ist. Ein weiterer Kolben auf der Hauptstange ist mit einem aus dem Zylinder ragenden Hülsenteil versehen, mittels dem ein Andrücken und damit ein Festhalten des Zylinders in einem Gehäuse ermöglicht wird. Zudem ist eine dritte Kupplungsstange innerhalb der Hauptstange vorgesehen, mittels der die Kupplungsmittel im Kupplungskopf aktiviert oder deaktiviert werden können. Mit diesen drei relativ zueinander verschiebbaren hülsenförmigen Kolbenstangen und den frontseitigen Kupplungsmitteln ist eine komplizierte Lösung geschaffen worden, die anfällig auf ein Klemmen wegen den wechselnden warmen Temperaturverhältnissen direkt unterhalb der Stahlschmelze enthaltenden Pfanne ist.

Der Erfindung liegt die Aufgabe zugrunde, einen Schiebeverschluss der eingangs genannten Art derart zu verbessern, dass mit ihm eine automatisierte Montage bzw. Demontage seines Linearantriebs vor und nach dem Giessen ermöglicht wird.

Diese Aufgabe ist erfindungsgemäss nach den Merkmalen des Anspruchs 1 gelöst.

Mit dieser Konstruktion ist es möglich, den Linearantrieb mit der von ihm betätigten Verriegelungsvorrichtung präzis zu positionieren und während des Giessens zu fixieren, ohne die weiteren Funktionen des Linearantriebs, nämlich das selbsttätige Ankoppeln an die Schiebereinheit und das Verschieben derselben zum Regulieren des Ausflusses aus dem Giessgefäss zu beeinträchtigen.

Im Sinne einer möglichst einfachen Konstruktion ist es erfindungsgemäss vorgesehen, dass der Linearantrieb durch einen Hydraulikzylinder gebildet ist, der mit einem die Antriebsstange antreibenden Hauptkolben und einem unabhängig von diesem bewegbaren Zusatzkolben zum Betätigen der Verriegelungsvorrichtung versehen ist.

Auf diese Weise ist es möglich, den Linearantrieb vor dem Ankoppeln desselben an die Schiebereinheit des Schiebeverschlusses zu verriegeln bzw. ihn zu entriegeln, bevor die Kupplung am vorderen Ende der Antriebsstange gelöst wird.

Die Erfindung sieht vor, dass der Zusatzkolben mit einem auf der Antriebsstange geführten Verriegelungskopf versehen ist, der bei Beaufschlagung des Zusatzkolbens in Verriegelungsrichtung vorderseitig aus dem Innenraum des Hydraulikzylinders herausfährt und form- und/oder kraftschlüssig in eine entsprechend ausgeformte Ausnehmung in der Halterung eindringt, während er bei Beaufschlagung des Zusatzkolbens in Entriegelungsrichtung aus der Ausnehmung in der Halterung entfernt wird und in den Innenraum des Hydraulikzylinders zurückfährt.

Es ist auch im Sinne einer möglichst einfachen Steuerung des Linearantriebs zweckmässig, wenn die Verriegelung des Hydraulikzylinders, die Ankoppelung seiner Antriebsstange an die Schubstange der Schiebereinheit und die Betätigung dieser während des Giessvorgangs zentral durch eine vorzugsweise programmierbare Steuereinheit gesteuert ausgeführt wird.

Ein besonders geeigneter Linearantrieb nach der Erfindung zeichnet sich dadurch aus, dass er multifunktional ausgebildet ist, indem er die Verriegelung des Linearantriebs in dessen Halterung, die Ankopplung seiner Antriebsstange an die Schubstange der Schiebereinheit und das Verschieben der Schiebereinheit während des Giessvorgangs zur Steuerung der Ausflussmenge der Metallschmelze aus dem Gefäss bewerkstelligt.

Es ist hierbei im Sinne einer möglichst kompakten Bauweise vorteilhaft, den Hydraulikzylinder so auszubilden, dass sein Innenraum durch den Hauptkolben und den Zusatzkolben in drei unabhängig voneinander mit Druck beaufschlagbare Kammern unterteilt ist, wobei der Hydraulikzylinder bei Beaufschlagung der mittleren Kammer verriegelt wird und die Antriebsstange bei Beaufschlagung der hinteren Kammer mit der Schubstange der Schiebereinheit gekoppelt wird bzw. bei Beaufschlagung der mittleren Kammer zum Regulieren des Giessvorgangs verschoben wird, während der Hydraulikzylinder bei Beaufschlagung der vorderen Kammer entriegelt wird.

Es ist ausserdem zweckmässig, den Hydraulikzylinder so zu konstruieren, dass er zwischen beiden Kolben mit einer als Anschlag für den Zusatzkolben dienenden Trennwand mit einer Öffnung zum freien Durchlass der Antriebsstange versehen ist.

Die Erfindung ist nachfolgend anhand eines Ausführungsbeispiels unter Bezugnahme auf die Zeichnung näher erläutert. Es zeigen:
- Fig. 1: eine perspektivische Ansicht einer Halterung eines Schiebeverschlusses mit einem vor der Montage gezeigten Linearantrieb;
- Fig. 2: einen Längsschnitt des Linearantriebs nach Fig. 1 im verriegelten Zustand mit der Halterung;
- Fig.3: den Linearantrieb nach Fig. 1 im verriegelten und im angekuppelten Zustand mit einer Schubstange des angedeuteten Schiebeverschlusses, ebenfalls im Längsschnitt dargestellt;
- Fig. 4a bis Fig. 4f: den schematisch im Längsschnitt gezeigten Linearantrieb in verschiedenen Arbeitsstellungen.

Fig. 1 bis Fig. 3 zeigen eine Halterung 5 eines angedeuteten Schiebergehäuses 1 sowie einen in dieser aufnehmbaren Linearantrieb 6 für einen Schiebeverschluss, welcher das Schiebergehäuse 1 sowie eine in diesem via eine Schubstange 2 längsgeführte Schiebereinheit aufweist.

Der Aufbau und die Arbeitsweise eines solchen Schiebeverschlusses sowie der Halterung und der Kupplung ist in der eingangs gewürdigten Druckschrift EP 0 875 320 B1 ausführlich erläutert und ist daher nachfolgend nicht mehr in allen Einzelheiten dargetan.

Der Linearantrieb 6 wird üblicherweise erst in die Halterung des Schiebeverschluss eingebaut, nachdem das insbesondere als Pfanne vorgesehene Gefäss auf der Giessbühne einer Stranggiessanlage gefüllt mit Metallschmelze platziert ist. Dies erfolgt vorteilhaft mit einem nicht näher gezeigten Robotermanipulator, welcher mit einem Kupplungsstück 10' des Linearantriebs 6 koppelbar ist und dabei den Linearantrieb 6 mit seinem Flansch 20 in eine Ausnehmung der Halterung 5 seitlich einschiebt.

Um sicherzustellen, dass während des Betriebs der Linearantrieb 6 unverrückbar in der Halterung 5 fixiert bleibt, ist der Schiebeverschluss erfindungsgemäss mit einer mit dem Linearantrieb 6 betätigbaren und mit der Halterung 5 zusammenwirkenden Verriegelungsvorrichtung 7 ausgestattet.

Mit dieser Verriegelungsvorrichtung 7 wird nach dem Einschieben des Linearantriebs 6 in die Halterung 5 vorteilhaft mit dem Robotermanipulator eine sichere Fixierung desselben erreicht bzw. beim Wegnehmen des Linearantriebs wird dies wieder gelöst, womit der Linearantrieb nach dem Einschieben in die Halterung in dieser fixierbar bzw. vor dem Wegnehmen desselben wieder entriegelbar ist. Diese Verriegelungsvorrichtung 7 weist einen vorzugsweise zylindrischen Verriegelungskopf 8 auf, der im verriegelten Zustand formschlüssig in eine ebenfalls zylindrische Ausnehmung 9 der Halterung 5 eingeschoben ist. Demgegenüber ist dieser Verriegelungskopf 8 bei Beaufschlagung des Zusatzkolbens 12 der Verriegelungsvorrichtung 7 in Entriegelungsrichtung aus der Ausnehmung 9 entfernbar.

Der erfindungsgemäss arbeitende Linearantrieb 6 umfasst einen Hydraulikzylinder 10 mit zwei unabhängig voneinander bewegbaren Kolben 11 und 12, wobei der Hauptkolben 11 zum Betätigen der Antriebsstange 4 dient, während der Zusatzkolben 12 zum Betätigen der Verriegelungsvorrichtung 7 eingesetzt wird. Wie insbesondere aus Fig. 4a ersichtlich, ist der Verriegelungskopf 8 auf der Antriebsstange 4 dicht geführt und relativ zu ihr durch den Zusatzkolben 12 verschiebbar. Zwischen beiden Kolben 11 und 12 ist im Hydraulikzylinder 10 eine als Anschlag für den Zusatzkolben 12 dienende Trennwand 13 angeordnet, die mit einer zentrischen Öffnung 14 versehen ist, durch welche die Antriebsstange 4 ragt.

Diese Schubstange 2 ist dabei über eine Kupplung 3 mit der Antriebsstange 4 des Linearantriebs 6 verbindbar, wobei die Kupplung 3 durch Verschieben der Antriebsstange 4 des Linearantriebs gegen die Schubstange 2 der Schiebereinheit selbsttätig kuppelt. Sie ist mit einem Kupplungsteil endseitig an der Schubstange 2 und einem Kupplungsteil am vorderen Ende der Antriebsstange 4 des Linearantriebes 6 versehen, die beim Verschieben der Antriebsstange 4 kuppeln, währenddessen diese Kupplung 3 beim Herausnehmen des Linearantriebes 6 aus der Halterung 5 quer zur Verschieberichtung der Antriebsstange 4 selbsttätig entkuppelt.

Die automatisch arbeitende Kupplung 3 ist als Klauenkupplung ausgebildet, deren federbelastete Klauenelemente 16 beim Vorschieben der Antriebsstange 4 über den Kupplungskopf 17 der Schubstange 2 nach aussen gespreizt werden, bis sie durch die Federkraft einschnappen und den Kupplungskopf 17 der Schubstange 2 formschlüssig umgreifen, wie in Fig. 3 dargestellt. Das ebenfalls selbsttätige Auskuppeln erfolgt durch seitliches Herausziehen des Linearantriebs 6, indem die beiden Klauenelemente 16 im eingeschnappten Zustand quer zur Längsstreckung der Schubstange 2 an dem Kupplungskopf 17 gleiten, bis sie seitlich von ihm gelöst sind.

Aus Fig. 4a bis Fig. 4f ist die Arbeitsweise des Linearantriebs 6 veranschaulicht. Der Innenraum des Hydraulikzylinders 10 ist durch beide Kolben 11 und 12 in drei unabhängig voneinander beaufschlagbare Kammern 15a, 15b, 15c unterteilt, deren Einlässe mit entsprechenden Pfeilen 15, 15', 15"angedeutet sind, und zwar in weiss bei beaufschlagter und schwarz bei nicht beaufschlagter Kammer. Die zentrische Öffnung 14 in der Trennwand 13 ermöglicht den freien Durchlass eines Mediums von der Kammer 15b in diese Kammer 15b' zwischen dieser Trennwand 13 und dem Kolben 12.

Fig. 4b zeigt den Hydraulikzylinder 10 beim Einbau in die Halterung 5 des Gehäuses mit eingezogenem Kolben 12 und Verriegelungskopf 8.

Gemäss Fig. 4c wird der Hydraulikzylinder 10 bei Beaufschlagung der mittleren Kammer 15b mit der Halterung 5 verriegelt und die Antriebsstange 4 bei Beaufschlagung der hinteren, dieser Antriebsstange abgekehrten Kammer 15a mit der Schubstange 2 der Schiebereinheit gekoppelt (Fig.4d). Die beaufschlagte Kammer 15b ist durch den Pfeil 15' in weiss bzw. die andern beiden Pfeile 15, 15" bei nicht beaufschlagten Kammern 15a, 15c in schwarz verdeutlicht, wie in Fig. 4c ersichtlich ist.

Bei Beaufschlagung der Kammern 15a bzw. 15b wird während dem Giessen die Schiebereinheit und damit ein Öffnen bzw. Schliessen oder ein Drosseln des Schiebeverschlusses bewirkt (Fig. 4d bzw. Fig. 4e). Dies ist jeweils durch den weissen Pfeil 15 bzw. 15' angedeutet. In der Kammer 15b wird ein solcher Druck aufrechterhalten, dass der Verriegelungskopf 8 stets in die Ausnehmung 9 der Halterung 5 gedrückt ist.

Im Prinzip könnte der Verriegelungskopf 8 derart in die Ausnehmung 9 der Halterung 5 gedrückt sein, dass ein Kraftschluss zwischen diesem und der Halterung 5 erzielt würde.

Fig. 4f zeigt die Entriegelung des Verriegelungskopfs 8, bei dem die vordere Kammer 15c im Hydraulikzylinder 10 mit dem Mediendruck beaufschlagt wird, wie durch den weissen Pfeil 15" gezeigt ist. Sobald diese Entriegelung erfolgt ist, kann der Linearantrieb 6 seitlich herausgezogen werden, bei dem die Kupplung 3 selbsttätig gelöst wird.

Die erfindungsgemässe Verriegelungsvorrichtung 7 eignet sich sowohl für sogenannte Zweiplattenschieber mit einer festen und einer beweglichen Schieberplatte als auch für sogenannte Dreiplattenschieber mit zwei festen Schieberplatten und einer zwischen diesen verschiebbaren Schieberplatte.

Im Prinzip könnte die Kupplung vice versa mit den Klauenelementen an der Schubstange der Schiebereinheit, indessen der andere Kupplungsteil mit der flanschartigen Ausbildung an der Antriebsstange des Linearantriebes vorgesehen sein.

## Patentansprüche

1. Schiebeverschluss für ein Metallschmelze enthaltendes Gefäss, mit einem Schiebergehäuse (1), einer darin längsgeführten Schiebereinheit mit einer Schubstange (2), einer Halterung (5) am Schiebergehäuse sowie mit einem in dieser Halterung (5) wegnehmbar befestigten Linearantrieb (6) mit einer Antriebsstange (4), welche mit der Schubstange (2) der Schiebereinheit durch eine Kupplung (3) verbindbar ist, wobei die Kupplung (3) derart ausgestaltet ist, dass sie bei dem in eine seitliche Ausnehmung der Halterung (5) eingeschcbenen Flansch (20) des Linearantriebs (6) durch ein Verschieben der Antriebsstange (4) gegen die Schiebereinheit kuppelt, wobei die Kupplung (3) einen Kupplungsteil endseitig an der Schubstange (2) und einen Kupplungsteil am vorderen Ende der Antriebsstange (4) des Linearantriebes (6) aufweist, die beim Verschieben der Antriebsstange (4) kuppeln, wobei eine vom Linearantrieb (6) betätigbare und mit der Halterung (5) zusammenwirkende Verriegelungsvorrichtung (7) vorgesehen ist, durch welche der Linearantrieb (6) nach dem Einschieben in die Halterung (5) in dieser fixierbar bzw. vor dem Wegnehmen desselben wieder entriegelbar ist, wobei der Linearantrieb (6) einen Hydraulikzylinder (10), einen in diesem die Antriebsstange (4) antreibenden Hauptkolben (11) und einen unabhängig von diesem bewegbaren Zusatzkolben (12) zum Betätigen der Verriegelungsvorrichtung (7) umfasst, wobei der Zusatzkolben (12) mit einem auf der Antriebsstange (4) geführten Verriegelungskopf (8) versehen ist, der bei Beaufschlagung des Zusatzkolbens in Verriegelungsrichtung vorderseitig aus dem Innenraum des Hydraulikzylinders (10) herausfahrbar und vorzugsweise form- und/oder kraftschlüssig in eine entsprechend ausgeformte Ausnehmung (9) in der Halterung (5) des Hydraulikzylinders (10) einführbar ist, während er bei Beaufschlagung des Zusatzkolbens (12) der Verriegelungsvorrichtung (7) in Entriegelungsrichtung aus der Ausnehmung (9) entfernbar ist, wobei in der Halterung (5) und in der in ihr ausgeformten Ausnehmung (9) diese seitliche Ausnehmung gebildet ist, wobei die Kupplung (3) beim Herausnehmen des Linearantriebes (6) aus der Halterung (5) quer zur Verschieberichtung der Antriebsstange (4) selbsttätig entkuppelbar ist.

2. Schiebeverschluss nach Anspruch 1, **dadurch gekennzeichnet, dass**
die Verriegelung des Hydraulikzylinders (10), die Ankoppelung seiner Antriebsstange (4) an die Schubstange (2) und die Betätigung der Schiebereinheit während des Giessvorgangs zentral durch eine vorzugsweise programmierbare Steuereinheit steuerbar ist.

3. Schiebeverschluss nach Anspruch 1 oder 2, **dadurch gekennzeichnet, dass**
der Linearantrieb (6) multifunktional ausgebildet ist, indem er seine Verriegelung in der Halterung (5), die Ankopplung an die Schubstange (2) der Schiebereinheit und das Verschieben der Schiebereinheit während des Giessvorgangs bewerkstelligt.

4. Schiebeverschluss nach Anspruch 3, **dadurch gekennzeichnet, dass**
der Innenraum des Hydraulikzylinders (10) durch den Hauptkolben (11) und den Zusatzkolben (12) in drei unabhängig voneinander beaufschlagbare Kammern (15a, 15b, 15c) unterteilt ist, wobei der Hydraulikzylinder (10) bei Beaufschlagung der mittleren Kammer (15b) verriegelbar und die Antriebsstange (4) bei Beaufschlagung der hinteren, dieser Antriebsstange abgekehrten Kammer (15a) mit der Schubstange (3) der Schiebereinheit koppelbar bzw. bei Beaufschlagung dieser hinteren oder der mittleren Kammer (15a, 15b) zum Regulieren des Giessvorgangs verschiebbar ist.

5. Schiebeverschluss nach Anspruch 3 oder 4, **dadurch gekennzeichnet, dass**
der Hydraulikzylinder (10) zwischen beiden Kolben (11, 12) mit einer als Anschlag für den Zusatzkolben (12) dienenden Trennwand (13) mit einer Öffnung (14), durch welche die Antriebsstange (4) ragt und ein freier Durchlass eines Mediums von der Kammer (15b) in diese zwischen dieser Trennwand (13) und dem Kolben (12) gebildeten Kammer (15b') gegeben ist.

6. Schiebeverschluss nach Anspruch 4 oder 5, **dadurch gekennzeichnet, dass**
der Hydraulikzylinder (10) bei Beaufschlagung der vorderen Kammer (15c) beim Verriegelungskopf (8) entriegelbar ist.

## Claims

1. A slide closure for a vessel containing a molten metal, with a slide housing (1), a slide unit, longitudinally guided therein, with a push rod (2), a holder (5) on the slide housing as well as a linear actuator (6), which is removably fixed in this holder (5), with a drive rod (4) which can be connected to the push rod (2) of the slide unit by a coupling (3), wherein the coupling (3) is designed such that it couples in the linear actuator (6) pushed into the holder (5) by displacing the drive rod (4) against the slide unit, wherein the coupling (3) has a coupling part at the end on the push rod (2) and a coupling part at the front end of the drive rod (4) of the linear actuator (6) which couple when displacing the drive rod (4), wherein a locking device (7) which can be actuated by the linear actuator (6) and interacts with the holder (5) is provided, through which the linear actuator (6) can be fixed after being pushed into the holder (5) or can be unlocked again before removing same, wherein the linear actuator (6) comprises a hydraulic cylinder (10), a main piston (11) driving the drive rod (4) into this, and an additional piston (12) which can be moved independently thereof, for actuating the locking device (7), wherein the additional piston (12) is provided with a locking head (8) guided on the drive rod (4), which can be withdrawn when the additional piston is loaded in locking direction at the front from the inside of the hydraulic cylinder (10) and can be inserted, preferably in form- and/or friction-locking manner, into a correspondingly formed recess (9) in the holder (5) of the hydraulic cylinder (10), while it can be removed from the recess (9) when the additional piston (12) of the locking device (7) is loaded in unlocking direction, wherein this lateral recess is provided in the holder (5) and in its formed recess (9), wherein the coupling (3) can be uncoupled independently with removing the linear actuator (6) from the holder (5) transverse to the displacement direction of the drive rod (4).

2. The slide closure according to claim 1, **characterised in that** the locking of the hydraulic cylinder (10), the coupling of its drive rod (4) to the push rod (2) and the actuating of the slide unit during the casting process can be controlled centrally by a preferably programmable control unit.

3. The slide closure according to claim 1 or 2, **characterised in that** the linear actuator (6) is designed to be multifunctional, by managing its locking in the holder (5), the coupling to the push rod (2) of the slide unit and the displacement of the slide unit during the casting process.

4. The slide closure according to claim 3, **characterised in that** the inside of the hydraulic cylinder (10) is divided, by the main piston (11) and the additional piston (12), into three chambers (15a, 15b, 15c), which can be loaded independently of one another, wherein the hydraulic cylinder (10) can be locked when the central chamber (15b) is loaded and the drive rod (4) can be coupled, when the rear chamber (15a) facing away from this drive rod is loaded, with the push rod (3) of the slide unit or, when this rear or central chamber (15a, 15b) is loaded, can be displaced to regulate the casting process.

5. The slide closure according to claim 3 or 4, **characterised in that** the hydraulic cylinder (10) between both pistons (11, 12) is provided with a separating wall (13) with an opening (14) serving as stop for the additional piston (12), through which the drive rod (4) penetrates, allowing a free passage of a medium from the chamber (15b) into this chamber (15b') formed between this separating wall (13) and the piston (12).

6. The slide closure according to claim 4 or 5, **characterised in that** the hydraulic cylinder (10) can be unlocked when the front chamber (15c) at the locking head (8) is loaded.

## Revendications

1. Busette à tiroir d'un récipient contenant du métal en fusion, comprenant une boîte (1) de tiroir, une unité de tiroir qui y est guidée longitudinalement et qui a un poussoir (2), une fixation (5) sur la boîte de tiroir, ainsi qu'un entraînement (6) linéaire, qui est fixé, avec possibilité d'être retiré, dans cette fixation (5) et qui a une barre (4) d'entraînement, laquelle peut être reliée au poussoir (2) de l'unité de tiroir par un accouplement (3), l'accouplement (3) étant conformé de manière à ce que, lorsque la bride (20) de l'entraînement (6) linéaire est insérée dans un évidement latéral de la fixation (5), il s'accouple, par un déplacement de la barre (4) d'entraînement vers l'unité de tiroir, l'accouplement ayant une partie d'accouplement du côté de l'extrémité au poussoir (2) et une partie d'accouplement à l'extrémité avant de la barre (4) de l'entraînement (6) linéaire, qui s'accouplent lors du déplacement de la barre (4) d'entraînement, dans laquelle il est prévu un système (7) de verrouillage, qui peut être actionné par l'entraînement (6) linéaire, qui coopère avec la fixation (5) et par lequel l'entraînement (6) linéaire peut, avant l'insertion dans l'évidement (5), y être immobilisé ou, avant le retrait de celui-ci, être redéverrouillé, l'entraînement (6) linéaire comprenant un vérin (10) hydraulique, un piston (11) principal entraînant la barre (4) d'entraînement dans celui-ci et un piston (12) supplémentaire, mobile indépendamment de celui-ci, pour l'actionnement du système (7) de verrouillage, le piston (12) supplémentaire étant pourvu d'une tête (8) de verrouillage, qui est guidée sur la barre (4) d'entraînement et qui peut, lorsque le piston supplémentaire va dans le sens de verrouillage, être du côté avant sortie de l'espace intérieur du vérin (10) hydraulique et, de préférence à complémentarité de forme et/ou de force, être introduite dans un évidement (9) conformé de manière correspondante dans la fixation (5) du vérin (10) hydraulique, tandis que, lorsque le piston (12) supplémentaire du système (7) de verrouillage va dans le sens du déverrouillage, elle peut être sortie de l'évidement (9), dans laquelle, dans la fixation (5) et dans l'évidement (9) qui y est formé, cet évidement latéral est formé, l'accouplement (3) pouvant, lorsque l'entraînement (6) linéaire est retiré de la fixation (5), être désaccouplé automatiquement transversalement à la direction de déplacement de la barre (4) d'entraînement.

2. Busette à tiroir suivant la revendication 1, **caractérisée en ce que**
le verrouillage du vérin (10) hydraulique, l'accouplement de sa barre (4) d'entraînement au poussoir (2) et l'actionnement de l'unité de tiroir pendant l'opération de coulée peut être commandé centralement par une unité de commande, de préférence programmable.

3. Busette à tiroir suivant la revendication 1 ou 2, **caractérisée en ce que**
l'entraînement (6) linéaire est constitué de manière multifonctionnelle par le fait que son verrouillage dans la fixation (5) provoque l'accouplement au poussoir (2) de l'unité de tiroir et le déplacement de l'unité de tiroir pendant l'opération de coulée.

4. Busette à tiroir suivant la revendication 3, **caractérisée en ce que**
l'espace intérieur du vérin (10) hydraulique est subdivisé par le piston (11) principal et par le piston (12) supplémentaire en trois chambres (15a, 15b, 15c) pouvant être alimentées indépendamment l'une de l'autre, le vérin (10) hydraulique pouvant être verrouillé lors de l'alimentation de la chambre (15b) médiane et la barre (4) d'entraînement pouvant être, lors de l'alimentation de la chambre (15a) arrière loin de cette barre d'entraînement, accouplée au poussoir (3) de l'unité de tiroir ou, lors de l'alimentation de cette chambre (15a, 15b) arrière ou médiane, être déplacée pour réguler l'opération de coulée.

5. Busette à tiroir suivant la revendication 3 ou 4, **caractérisée en ce que**
le vérin (10) hydraulique entre les deux pistons (11, 12) est obtenu par une cloison (13) servant de butée au piston (12) supplémentaire et ayant une ouverture (14) dans laquelle pénètre la barre (4) d'entraînement et un libre passage d'un fluide est donné de la chambre (15b) à cette chambre (15b') formée entre cette cloison (13) et le piston (12).

6. Busette à tiroir suivant la revendication 4 ou 5, **caractérisée en ce que**
le vérin (10) hydraulique peut, lorsque la chambre (15c) avant est alimentée, être déverrouillé à la tête (8) de verrouillage.
